# EUROPÄISCHE PATENTSCHRIFT

(11) **EP 0 290 941 B1**
(45) Veröffentlichungstag und Bekanntmachung des Hinweises auf die Patenterteilung: **12.12.1990**
(21) Anmeldenummer: 88107141.9
(22) Anmeldetag: 04.05.1988
(51) Int. Cl.: E02D 5/74, E02D 29/02, E02D 37/00

(54) **Verfahren zur Sicherung von Stützmauern**
Method for securing retaining walls
Méthode pour protéger des murs de soutènement

(30) Priorität: 14.05.1987 DE 3716100
(43) Veröffentlichungstag der Anmeldung: 17.11.1988
(73) Patentinhaber: Ross, Kurt G., Dipl.-Ing., D-6100 Darmstadt (DE)
(72) Erfinder: Ross, Kurt G., Dipl.-Ing., D-6100 Darmstadt (DE)
(74) Vertreter: Katscher, Helmut, Dipl.-Ing.

(56) Entgegenhaltungen:
- EP-A- 0 218 987
- DE-A- 1 801 892
- GB-A- 2 017 790
- GB-A- 2 017 790
- US-A- 3 665 717
- US-A- 3 665 717

## Beschreibung

Die Erfindung betrifft ein Verfahren zur Sicherung von Stützmauern mit dahinter anstehendem Erdreich (gemäß dem Oberbegriff des Anspruchs 1, wobei Bohrungen durch die Stützmauer gebohrt und hinter der Stützmauer Hohlräume im Erdreich mittels Hochdruck-Wasserstrahlen ausgespült werden, und wobei in den Hohlräumen Bewehrungsstäbe mit Zementmaterial eingesetzt werden (vgl. dazu DE-A 3408461).

Zur Sanierung alter Stützmauern reicht es in den meisten Fällen nicht aus, wieder einen festen Mauerverbund herzustellen, indem die Stützmauer nach den erforderlichen Reinigungsarbeiten neu verfugt und der Mauerkern durch Verpressen mit Zementmaterial verfestigt wird. Dadurch kann zwar die Festigkeit und der Verbund des Mauerwerkskörpers selbst wieder hergestellt werden. Da diese alten Stützmauern aber in vielen Fällen einen in statischer Hinsicht unzureichenden Mauerquerschnitt aufweisen und oftmals auch ohne Fundament errichtet wurden, ist auch eine in dieser Weise sanierte Stützmauer durch den Erddruck des dahinter anstehenden Erdreichs gefährdet.

Ein Abfangen des Erddrucks kann dadurch erfolgen, daß das Erdreich hinter der Stützmauer abgetragen und dort eine Winkelstützmauer errichtet wird, so daß die alte Stützmauer nur noch ein Verblendmauerwerk darstellt.

Diese Maßnahme ist aber mit sehr großem Aufwand verbunden und oftmals schon deswegen nicht durchführbar, weil sich hinter diesen alten Stützmauern Gebäude, Friedhöfe oder wertvolle historische Gartenanlagen befinden. Außerdem ist in vielen Fällen die Standsicherheit der alten Stützmauer so beeinträchtigt, daß Teile der Mauer einstürzen, wenn dahinter größere Aushubarbeiten ausgeführt werden. Dann geht historische Bauwerkssubstanz verloren, die durch die Sanierungs- und Sicherungsmaßnahmen gerade erhalten werden soll.

Bei einem bekannten Verfahren der eingangs genannten Gattung (DE-A 3 408 461) wird deshalb in dem hinter der Stützmauer anstehenden Erdreich ein verhältnismäßig großer Hohlraum ausgespült und mit Zementmaterial verfüllt, wobei durch vorherige Reinigung der Mauerrückseite eine intensive Verbindung mit der Stützseite angestrebt wird. Dadurch wird über die gesamte Länge der Stützmauer ein mit dieser zusammenhängender Körper gebildet, der zusammen mit der verfugten und verfestigten Stützmauer eine statisch vollständig nachprüfbare Schwergewichtsmauer bildet, die den Erddruck aufnimmt. Dieses Verfahren löst zwar die geschilderten Probleme, ist aber mit einem erheblichen Aufwand an Arbeit und Material verbunden.

Bei einem anderen bekannten Verfahren (AT-B 217 676) werden ausgehend von der Stützmauer nur einzelne nach hinten verlaufende Pfeiler bzw. Trennwände dadurch errichtet, daß mehrere hintereinander und untereinander liegende Bereiche mit einem Injektionsmaterial ausgepreßt werden, wobei Bewehrungsstäbe eingelegt werden können, die bis in die Stützmauer reichen. Dadurch wird jedoch keine Schwergewichtswirkung der Mauer erzielt, weil die Mauer nur an wenigen Punkten mit den dahinter ausgebildeten Pfeilern verbunden ist.

Aufgabe der Erfindung ist es, ein Verfahren der eingangs genannten Gattung so auszubilden, daß mit geringem Aufwand an Arbeit und Material eine wirksame Sicherung der Stützmauer erreicht wird, ohne daß diese zur Aufnahme des gesamten Erddrucks in eine Schwergewichtsmauer umgewandelt werden müßte.

Diese Aufgabe wird erfindungsgemäß durch die kennzeichnenden Merkmale des Anspruchs 1 gelöst.

Die Ausbildung von nagel- oder nadelförmigen Erdankern auf der Mauerrückseite erfolgt ausschließlich durch die Stützmauer hindurch. Diese Arbeiten können deshalb auch ausgeführt werden, wenn die Erdoberfläche in diesem Bereich nicht zugänglich ist, beispielsweise weil sich dort Gebäude o.dgl. befinden.

Die in geeigneter Verteilung angeordneten Erdanker übernehmen den Erddruck und entlasten somit die Stützmauer. Es erfolgt eine selbsttragende Vernadelung des Erdkörpers ohne statische Mitwirkung der Stützmauer unter Beibehaltung der alten Bausubstanz.

Die Krafteinleitung des Erddrucks in die Erdanker erfolgt durch deren verdickte Köpfe (Lastverteilungselemente) an der Mauerrückseite, die Lastverteilungskörper bilden.

Nur zusätzlich und ohne statische Notwendigkeit zur Aufnahme des Erddrucks kann eine Verbindung der Erdanker mit der Stützmauer dadurch hergestellt werden, daß sich der Bewehrungsstab bis in die Bohrung der Stützmauer erstreckt und dort ebenfalls durch Einfüllen von Zementmaterial befestigt wird. Auf diese Weise wird die Standfestigkeit der Stützmauer noch erhöht.

Weitere vorteilhafte Ausgestaltungen des Erfindungsgedankens sind Gegenstand weiterer Unteransprüche.

Die Erfindung wird nachfolgend an einem Ausführungsbeispiel näher erläutert, das in der Zeichnung dargestellt ist. Die Fig. 1 bis 5 zeigen jeweils in einem senkrechten Schnitt eine Stützmauer mit dahinter anstehendem Erdreich, wobei die verschiedenen Phasen der Herstellung eines Erdankers dargestellt sind. Die in Fig. 1 gezeigte Stützmauer 1, die beispielsweise eine alte Steinmauer mit dahinter anstehendem Erdreich 2 ist, wird zunächst an den zugänglichen Mauerflächen von Erdmaterial, Bewuchs und organischen Bestandteilen gesäubert. Alle losen und schadhaften Teile werden entfernt und die zu verfugenden Bereiche werden durch Hochdruck-Wasserstrahlen und Sandstrahlen gereinigt, so daß eine saubere Kontaktfläche mit offenen Poren entsteht.

Von der Maueraußenseite her wird Trasskalkmörtel aufgespritzt und in die Fugen eingebracht. Unmittelbar danach werden die Steinköpfe an der Maueraußenfläche abgewaschen und nach ausreichender Erhärtung des Fugenmaterials durch vorsichtige Wasserstrahl-Bearbeitung gereinigt.

Der Mauerwerkskern wird dadurch verfestigt, daß das Mauergefüge durch Verpressen einer Trasskalk-Suspension stabilisiert und verklebt wird. Durch die hochfließfähige, mit der Altverfugung verträglichen Trasskalk-Suspension werden alle Hohlräume der Stützmauer verpreßt. Das Mauerwerk erhält durch diese Sanierungsmaßnahmen ein in sich geschlossenes Gefüge und entspricht damit in seiner Festigkeit zumindest dem ursprünglichen Zustand.

Anschließend werden in der Stützmauer 1 im Abstand nebeneinander und ggf. auch versetzt zueinander, vorzugsweise im unteren Drittelpunkt mehrere Bohrungen 3 ausgeführt, die vorzugsweise höchstens 15_{°} gegen die Horizontale geneigt sind. Der Durchmesser dieser Bohrungen beträgt beispielsweise 80 mm.

Mittels einer in die Bohrung 3 eingeführten Hochdrucklanze 4 mit Spülkopf 5 wird an der Rückseite der Stützmauer 1 ein Lastverteilungs-Hohlraum 6 ausgespült, der im wesentlichen flach an der Mauerrückseite liegt und beispielsweise einen Durchmesser von 50 cm und eine Tiefe von bis zu 50 cm hat. Das beim Spülen im Lastverteilungs-Hohlraum 6 angesammelte Wasser und das darin gelöste Erdreich wird mittels eines Saugschlauchs abgesaugt.

In gleicher Weise wird anschließend in Verlängerung der Bohrung 3 ein Ankerloch 7 im Erdreich 2 ausgespült. Das Ankerloch 7 hat beispielsweise einen Durchmesser von 80 mm; seine Länge richtet sich nach den statischen Anforderungen, die im wesentlichen durch die Bodenmechanik vorgegeben werden. Die Länge beträgt beispielsweise 2 bis 4 m. Dieser Zustand ist in Fig. 2 gezeigt.

Durch die Bohrung 3 wird ein Bewehrungsstab 8 (Nadelanker) eingeführt, beispielsweise ein gerippter Bewehrungsstahl von 22 mm Durchmesser. Abstandhalter halten den Bewehrungsstab 8 mittig im Ankerloch 7. Der Bewehrungsstab 8 ragt bis in die Bohrung 3 (Fig. 3).

Oberhalb der Bohrung 3 wird eine schräg nach unten in den Lastverteilungs-Hohlraum 6 mündende Einfüllbohrung 9 gebohrt, durch die Zementmaterial, beispielsweise eine hochfließfähige Zementsuspension oder Zementmörtel, eingebracht werden. Dieses Zementmaterial füllt das Ankerloch 7 und den Lastverteilungs-Hohlraum 6 sowie die Bohrung 3 vollständig. Anschließend werden die Bohrung 3 und die Einfüllbohrung 9 durch Mörtel verschlossen.

Der eingelegte Bewehrungsstab 8 bildet zusammen mit dem ihn umgebenden Zementmaterial einen nagel- oder nadelförmigen Erdanker 10, dessen Kopf 11 ein Lastverteilungselement bildet, das den Erddruck aufnimmt und in den Erdanker 10 einleitet. Die Stützmauer 1 wird auf diese Weise weitgehend vom Erddruck entlastet.

Durch die Verlängerung des Erdankers 10 in das zugeordnete Spülloch 3 der Stützmauer 1 wird diese angebunden und nach der Entlastung vom Erddruck zusätzlich stabilisiert.

Die in Fig. 4 nach Abschluß der Arbeiten gezeigte sanierte Stützmauer 1 ist gegen die Auswirkungen des Erddrucks gesichert und muß nur noch sich selbst tragen. Die ursprüngliche Bauwerkssubstanz der Stützmauer 1 ist dabei in vollem Umfang erhalten geblieben.

## Patentansprüche

1. Verfahren zur Sicherung von Stützmauern mit dahinter anstehendem Erdreich, wobei Bohrungen (3) durch die Stützmauer (1) gebohrt und hinter der Stützmauer (1) Hohlräume (6) in vorgegebenen Abmessungen im Erdreich mittels Hochdruck-Wasserstrahlen ausgespült und Ankerlöcher (7) hergestellt werden, und wobei in den Ankerlöchern (7) Bewehrungsstäbe (8) mit Zementmaterial eingesetzt werden, dadurch gekennzeichnet, daß im Bereich jeder einzelnen Bohrung (3) an der Rückseite der Stützmauer (1) ein gesonderter Lastverteilungs-Hohlraum (6) ausgespült und in Verlängerung der Bohrung (3) ein sich in das Erdreich (1) erstreckendes Ankerloch (7) mittels Hochdruck-Wasserstrahlen ausgespült wird, daß in das Ankerloch (7) und in den Lastverteilungs-Hohlraum (6) ein Bewehrungsstab (8) eingelegt wird, und daß jedes Ankerloch (7) und der zugehörige Lastverteilungs-Hohlraum (6) mit dem Zementmaterial zur Bildung eines einen verdickten Lastverteilungskopf (11) aufweisenden nadelförmigen Erdankers (10) vollständig gefüllt werden.

2. Verfahren nach Anspruch 1, dadurch gekennzeichnet, daß sich der Bewehrungsstab (8) bis in die Bohrung (3) der Stützmauer (1) erstreckt und dort ebenfalls durch Einfüllen von Zementmaterial befestigt wird.

3. Verfahren nach Anspruch 1, dadurch gekennzeichnet, daß oberhalb der Bohrung (3) eine schräg nach unten in den Lastverteilungs-Hohlraum (6) mündende Einfüllbohrung (9) gebohrt wird, durch die das Zementmaterial eingefüllt wird.

4. Verfahren nach Anspruch 1, dadurch gekennzeichnet, daß das Zementmaterial eine weitgehend flüssige Zementsuspension ist.

5. Verfahren nach Anspruch 1, dadurch gekennzeichnet, daß das zum Spülen eingespritzte Wasser zusammen mit dem gelösten Erdreich aus dem Lastverteilungs-Hohlraum (6) und dem Ankerloch (7) mittels eines Saugschlauchs abgesaugt wird.

6. Verfahren nach Anspruch 1, dadurch gekennzeichnet, daß die Stützmauer (1) vor dem Bohren der Bohrungen (3) auf der Sichtseite gereinigt und verfugt und ihr Mauerwerkskern durch Verpressen verfestigt wird.

## Revendications

1. Procédé pour protéger des murs de soutènement du terrain qui se trouve derrière eux, dans lequel des trous (3) sont forés dans le mur de soutènement (1) et dans lequel des cavités (6) de dimensions prédéterminées sont creusées dans le terrain au moyen de jets d'eau à haute pression, dans lequel des trous d'ancrage (7) sont réalisés et dans lequel des barres d'armature (8) avec un matériau à base de ciment sont insérés dans les trous d'ancrage (7), caractérisé en ce que, dans la zone de chaque trou (3), une cavité de répartition des charges (6) séparée est creusée sur la face postérieure du mur de soutènement (1) et en ce que, dans le prolongement du trou (3), un trou d'ancrage (7) s'étendant dans le terrain (1), est creusé au moyen d'un jet d'eau à haute pression, en ce que, dans le trou d'ancrage (7) et dans la cavité de répartition des charges (6), une barre d'armature (8) est insérée et en ce que chaque trou d'ancrage (7) et dans la cavité de répartition des charges correspondantes (6) sont remplis complètement d'un matériau à base de ciment, de manière à former un ancrage (10) en forme d'aiguille, présentant une tête de répartition des charges (11) plus épaisse.

2. Procédé selon la revendication 1, caractérisé en ce que la barre d'armature (8) s'étend jusque dans le trou (3) du mur de soutènement (1) et y est fixée également par remplissage avec un matériau à base de ciment.

3. Procédé selon la revendication 1, caractérisé en ce qu'un trou de remplissage (9) est foré au-dessus du trou (3) obliquement vers le bas, de manière à déboucher dans la cavité de répartition des charges (6) et est rempli d'un matériau à base de ciment.

4. Procédé selon la revendication 1, caractérisé en ce que le matériau à base de ciment est une suspension de ciment fortement liquide.

5. Procédé selon la revendication 1, caractérisé en ce que l'eau injectée pour le creusement est aspirée au moyen d'un flexible d'aspiration, ainsi que la terre en suspension hors de la cavité de répartition des charges (6) et du trou d'ancrage (7).

6. Procédé selon la revendication 1, caractérisé en ce que le mur de soutènement (1) est nettoyé avant le forage des trous (3) sur sa face visible, et rejointoyé, tandis que la masse de la maçonnerie est consolidée par injection.

## Claims

1. Method for securing retaining walls with earth in place behind them, whereby holes (3) are drilled through the retaining wall (1) and cavities (6) in prescribed dimensions are flushed out of the earth behind the retaining wall (1) by means of high-pressure water jets and anchor holes (7) are produced, and whereby strengthening rods (8) are inserted in the anchor holes (7) with cement material, characterised in that, in the area of each single hole (3) at the rear side of the retaining wall (1), a separate load-distributing cavity (6) is flushed out and, in extension of the hole (3), an anchor hole (7) extending into the earth (1) is flushed out by means of high-pressure water jets and a strengthening rod (8) is inserted in the load-distributing cavity (6) and that each anchor hole (7) and the corresponding load-distributing cavity (6) are completely filled with the cement material in order to form a needle-shaped ground anchor (10) which has a thickened load-distributing head (11).

2. Method according to Claim 1, characterised in that the strengthening rod (8) extends into the hole (3) of the retaining wall (1) and is similarly fixed there by filling in cement material.

3. Method according to Claim 1, characterised in that, above the hole (3), a filling hole (9) opening obliquely downwards into the load-distributing cavity (6) is drilled, through which the cement material is filled.

4. Method according to Claim 1, characterised in that the cement material is a largely liquid cement suspension.

5. Method according to Claim 1, characterised in that the water injected for the flushing, together with the dissolved soil, is extracted from the load-distributing cavity (6) and the anchor hole (7) by means of a suction hose.

6. Method according to Claim 1, characterised in that the retaining wall (1) is cleaned and pointed on the visible side before the drilling of the holes (3) and that its masonry core is strengthened by injection.
